# DEMANDE DE BREVET EUROPEEN

(11) **EP 4 647 151 A1**
(43) Date de publication de la demande: **12.11.2025**
(21) Numéro de dépôt: 25175364.6
(22) Date de dépôt: 09.05.2025
(51) Int. Cl.: B01F 25/4314, B01F 25/433, B01F 35/10, B05B 7/04, B01F 101/00

(54) **CARTOUCHE POUR MODULE D'INJECTION, MODULE D'INJECTION DE PRODUIT MULTI-COMPOSANT COMPRENANT UNE TELLE CARTOUCHE ET PULVÉRISATEUR DE PRODUIT DE REVÊTEMENT COMPRENANT UN TEL MODULE**

(30) Priorité: 10.05.2024 FR 2404842
(71) Demandeur: Exel Industries, 51200 Epernay (FR)
(72) Inventeur: VANZETTO, Denis, 51200 EPERNAY (FR); GOURBAT, Olivier, 51200 EPERNAY (FR); MEDARD, Cyrille, 51200 EPERNAY (FR)
(74) Mandataire: Lavoix

(57) **Abrégé**

La présente invention concerne une cartouche (40) pour module d'injection de produit multi-composant de pulvérisateur de produit de revêtement, cette cartouche étant configurée pour être installée en tête du pulvérisateur, formant un mélangeur statique et définissant, au sein d'un corps de mélange rigide (402), un trajet de mélange (T1) de produit multi-composant, équipé de chicanes de mélange (410) de fluides pour l'alimentation d'un injecteur (42) du module d'injection (30) de produit multi-composant. Les chicanes (410) et le corps de mélange (402) sont monoblocs. Le trajet de mélange (T1) de produit multi-composant est de forme hélicoïdale. Un trajet d'écoulement (T2) de liquide de nettoyage, de forme hélicoïdale, est défini dans le corps de mélange (402). L'hélice du trajet de mélange (T1) de produit multi-composant et l'hélice du trajet de d'écoulement (T2) de liquide de nettoyage sont imbriquées, au sein du corps de mélange (402).

## Description

La présente invention concerne une cartouche pour un module d'injection de produit multi-composant, ainsi qu'un module d'injection de produit multi-composant pour un pulvérisateur de produit de revêtement, qui comprend une telle cartouche. L'invention concerne également un pulvérisateur de produit de revêtement multi-composant comprenant un tel module.

Dans le domaine de la pulvérisation de produit de revêtement, il est connu d'utiliser des produits de revêtement multi-composant, notamment bi-composant. Au sens de la présente invention, un produit de revêtement multi-composant comprend au moins deux composants. A titre d'exemple non limitatif, certains produits bi-composants sont obtenus par un mélange d'une peinture hydrosoluble et d'un durcisseur à base de solvant, ces deux composants étant peu miscibles entre eux.

Pour garantir l'homogénéité d'un produit de revêtement multi-composant, il est connu d'utiliser un module d'injection qui incorpore une cartouche formant un mélangeur statique et qui définit un trajet de mélange équipé de chicanes. Ce trajet de mélange permet de lier intimement les composants du produit de revêtement.

De tels mélangeurs statiques sont connus de EP3446776A, WO2019/014181A, WO2017/151305A, WO2017/027279A, WO2021/094278A, US2023/032382A, US476657A, DE102014017032A, WO2021/108245A et WO2017/005354 A.

Dans ces matériels connus, les chicanes sont rapportées dans des conduits qui définissent le trajet de mélange. Malgré tous le soin apporté à l'ajustement des chicanes dans les conduits, il demeure des interstices entre les chicanes et les conduits, interstices à travers lesquels peut s'écouler une partie d'un ou plusieurs des composants du produit de revêtement multi-composant, ce qui risque de générer des inhomogénéites dans le mélange constituant ce produit. En outre, le rinçage du trajet de mélange, qui doit être réalisé lors d'un changement de teinte du produit de revêtement, risque d'être imparfait à cause de ces interstices.

C'est à ces inconvénients qu'entend plus particulièrement remédier l'invention en proposant une nouvelle cartouche pour module d'injection de produit multi-composant, particulièrement efficace en termes de mélange et de nettoyage, ce qui limite les risques d'inhomogénéité du produit de revêtement multi-composant en sortie du module d'injection.

A cet effet, l'invention concerne une cartouche pour module d'injection de produit multi-composant de pulvérisateur de produit de revêtement, cette cartouche formant un mélangeur statique et définissant, au sein d'un corps de mélange rigide, un trajet de mélange de produit multi-composant, équipé de chicanes de mélange de fluides pour l'alimentation d'un injecteur du module d'injection de produit multi-composant, dans lequel les chicanes et le corps de mélange sont monoblocs et le trajet de mélange de produit multi-composant est de forme hélicoïdale. Conformément à l'invention, un trajet d'écoulement de liquide de nettoyage, de forme hélicoïdale, est défini dans le corps de mélange et l'hélice du trajet de mélange de produit multi-composant et l'hélice du trajet de d'écoulement de liquide de nettoyage sont imbriquées, au sein du corps de mélange.

Grâce à l'invention, le fait que les chicanes et le corps de mélange sont monoblocs permet d'éviter tout interstice entre les chicanes et les conduits définis par le corps, de sorte que les composants du produit multi-composant en cours de mélange sont tous soumis à l'action des chicanes, sur toute la longueur du trajet de mélange. Ceci garantit que le produit de revêtement multi-composant est homogène en sortie de la cartouche, donc en sortie du module d'injection. L'imbrication des hélices des trajets d'écoulement du produit multi composant et du liquide de nettoyage participe à la compacité, notamment axiale, de la cartouche, donc d'un module d'injection comprenant la cartouche et d'un pulvérisateur équipé de ce module d'injection.

Selon des aspects avantageux mais non obligatoires de l'invention, une telle cartouche peut incorporer une ou plusieurs des caractéristiques suivantes :
- La cartouche est réalisée en matériau synthétique et par fabrication additive.
- Une longueur développée du trajet de mélange est strictement supérieure à une longueur de du corps de mélange, mesurée parallèlement à un axe longitudinal de la cartouche.
- Le trajet de mélange de produit multi-composant comprend au moins deux tronçons dont les sens d'écoulement sont inversés l'un par rapport à l'autre, de préférence au moins trois tronçons, avec les sens d'écoulement de deux tronçons successifs le long du trajet mélange de produit multi-composant inversés l'un par rapport à l'autre.

Selon un deuxième aspect, l'invention concerne un module d'injection de produit multi-composant pour pulvérisateur de produit de revêtement, ce module d'injection comprenant un injecteur et un mélangeur statique formé par une cartouche telle que décrite précédemment.

Avantageusement, l'injecteur et la cartouche sont montés dans une douille d'alignement.

Selon un deuxième aspect, l'invention concerne un pulvérisateur de produit de revêtement bi-composant comprenant une première ligne d'alimentation en un premier composant liquide, une deuxième d'alimentation en un deuxième composant liquide, un organe de projection et un module d'injection de produit multi-composant dans l'organe de projection. Conformément à l'invention, le module d'injection de produit multi-composant est tel que décrit précédemment.

L'invention sera mieux comprise et d'autres avantages de celle-ci apparaitront plus clairement à la lumière de la description qui va suivre d'un mode de réalisation d'un module d'injection et d'un pulvérisateur de produit de revêtement conformes à son principe, donnée uniquement à titre d'exemple et faite en référence aux dessins annexés dans lesquels :
[Fig. 1] La figure 1 est une coupe de principe d'un pulvérisateur de produit de revêtement multi-composant conforme à l'invention, incorporant un module d'injection et une cartouche également conformes à l'invention ;
[Fig.2] La figure 2 représente, sur plusieurs inserts A) à E) le module d'injection du pulvérisateur de la figure 1 respectivement en coupe longitudinale, en vue de bout, en perspective éclatée, en perspective, ainsi que la cartouche appartenant à ce module d'injection, également en perspective ;
[Fig.3] La figure 3 représente sur deux inserts A) et B) la cartouche du module d'injection de la figure 2, en vue de côté, avec mise en évidence par transparence des trajets qu'elle définit, ainsi qu'en vue partielle d'un trajet de mélange de produit de revêtement multi-composant intégré à cette cartouche ; et
[Fig.4] La figure 4 représente des vues développées du trajet de mélange du produit de revêtement multi-composant, complètes, en perspective et en élévation aux inserts A) et B), partielles, en perspective et en élévation avec arrachement local, aux inserts C) et D).

Le pulvérisateur 1 représenté à la figure 1 est destiné à projeter un produit de revêtement multi-composant sur des objets non représentés, par exemple des carrosseries de véhicules automobiles.

Ce pulvérisateur est destiné à être monté à l'extrémité du bras 2 d'un robot multiaxe et comprend un corps principal 4 qui définit un axe de rotation X6 pour un organe de pulvérisation, ici un bol 6, entrainé en rotation par une turbine 8, qui est avantageusement une turbine à air.

Le corps principal 4 supporte également une unité haute tension 10, qui permet d'appliquer une haute tension continue au produit de revêtement déchargé à partir de l'arrête du bol 6, lorsque celui-ci tourne autour de l'axe X6.

Le produit de revêtement appliqué au moyen du pulvérisateur 1 est un produit bi-composant qui comprend une peinture hydrosoluble, dont l'écoulement est contrôlé par une première vanne proportionnelle 12, et un durcisseur, dont l'écoulement est contrôlé par une deuxième vanne proportionnelle 14. Les vannes 12 et 14 font partie de lignes d'alimentation du bol 6, respectivement en peinture et en durcisseur, qui débouchent dans le plan de la figure 1 au niveau de ces vannes.

Une ligne 16 d'alimentation en produit de nettoyage débouche dans le plan de la figure 1 et s'étend, pour l'essentiel, en dehors de ce plan.

Des tuyaux d'alimentation 18 enroulés autours d'un corps auxiliaire 20 du pulvérisateur 1 permettent d'alimenter la turbine 8, les vannes 12 et 14 et la ligne 16, respectivement en air, en peinture, en durcisseur et en produit de nettoyage. Ils font partie des lignes d'alimentation précitées.

Un module 30 d'injection de produit multi-composant dans le bol 6 est monté sur le corps principal 4 au moyen de trois vis 32. Ce module d'injection est centré sur l'axe de rotation X6. On note X30 un axe longitudinal du module d'injection 30. En configuration montée du module d'injection 30 sur le corps principal 4, les axes X6 et X30 sont confondus.

Le module d'injection 30 comprend une enveloppe 34, de préférence réalisée en matériau électriquement conducteur tel qu'un métal, en forme de douille, monobloc avec une semelle 36 dans laquelle sont ménagés des orifices 38 de passage des vis 32.

Une cartouche 40, qui fait partie du module d'injection 30, est montée dans l'enveloppe 34.

Comme visible sur l'insert C) de la figure 2, la cartouche 40 est, de préférence, insérée dans l'enveloppe 34, ce qui facilite le remplacement de la cartouche 40 lors des opérations de maintenance du module d'injection 30.

Toutefois, selon une variante non-représentée de l'invention, la cartouche 40 est monobloc avec l'enveloppe 34.

La cartouche est configurée pour être montée en tête du pulvérisateur 1, c'est-à-dire du côté de ce pulvérisateur tourné vers le bol 6.

En pratique, au sens de l'invention, « en tête » signifie qu'un objet est monté dans le pulvérisateur 1 en étant inséré au centre de la turbine 8, plus précisément d'un rotor de la turbine, ou dans le bol 6. Ici, le module d'injection 30, donc la cartouche 40, est monté en tête du pulvérisateur 1.

On note X40 un axe longitudinal de la cartouche 40. Cet axe longitudinal X40 est confondu avec l'axe X30 en configuration montée de la cartouche 40 dans l'enveloppe 34.

Le module d'injection 30 comprend également un injecteur 42 et un diffuseur de produit de nettoyage 44. Des joints 46, 48 et 50 assurent l'étanchéité de l'écoulement du produit de revêtement le long du module d'injection 30.

La douille formée par l'enveloppe 34 reçoit à la fois la cartouche 40 et l'injecteur 42 qu'elle permet d'aligner sur l'axe X6 de rotation du bol 6.

La cartouche 40 constitue une pièce détachée du module d'injection 30 et peut être échangée au cours de la durée de vie du module d'injection 30 et du pulvérisateur 1, notamment après un arrêt prolongé qui induit une prise en masse du produit en son sein, ou lors d'un changement du produit de revêtement pulvérisé, si les couples de composants catalyseur/base ne sont plus miscibles, ou lorsque le nombre de chicanes de la cartouche doit évoluer.

La cartouche 40 comprend un corps principal 402 qui est rigide et qui s'étend longitudinalement selon l'axe X40, ainsi qu'une semelle 404 disposée à une extrémité du corps principal 402, qui entoure ce corps et qui comprend une partie en saillie 406 qui s'étend radialement à l'axe X40, sur un coté du corps principal 402. La cartouche 40 comprend également un embout terminal 408 ménagé du côté de la semelle 404 et sur lequel est monté le joint 46.

La cartouche 40 est monobloc et réalisée, de préférence, par fabrication additive de matériau synthétique tel qu'une résine de polyamide. En d'autres termes, la cartouche 40 est réalisée par impression 3D, à partir de matériau synthétique et les pièces 402, 404, 406 et 408 sont monoblocs.

En variante, seul le corps principal 402 est monobloc et les parties 404, 406 et 408 sont rapportées sur celui-ci, après qu'il a été réalisé par fabrication additive.

Selon une autre variante, le corps principal 402 ou l'ensemble de la cartouche 40 est réalisé par impression 3D à partir d'un matériau métallique. Ceci permet d'envisager de nettoyer la cartouche 40 par pyrolyse, notamment si le produit de revêtement en cours mélange prend en masse dans le corps principal 402.

On note L402 la longueur axiale du corps principal 402 de la cartouche 40, cette longueur axiale étant mesurée parallèlement à l'axe X40, donc à l'axe X30 en configuration montée de la cartouche 40 dans le module d'injection 30.

En configuration montée du module d'injection 30 dans le pulvérisateur 1, l'embout 408 est disposé en regard d'une chambre de mélange 22 dans laquelle se rejoignent des écoulements de peinture et de durcisseur sortant respectivement des vannes 12 et 14. Ainsi, en fonctionnement, le module d'injection 30 est alimenté à la fois en peinture et en durcisseur, par les vannes 12 et 14.

Le corps principal définit un trajet T1 de mélange des composants du produit multi-composant. Ce trajet, qui peut également être dénommé chemin de mélange, s'étend du bas vers le haut sur l'insert A) des figures 2 et 3.

Ce trajet de mélange T1 est de forme hélicoïdale centré sur l'axe X40 et présente une longueur développée LT1, visible à la figure 4, qui est strictement supérieure à la longueur L402, du fait du caractère hélicoïdal du trajet T1. Un rapport LT1/L402 est donc strictement supérieur à 1.

Avantageusement, le rapport LT1/L402 est supérieur ou égal à 1,1.

De préférence, ce rapport LT1/L402 est supérieur ou égal à 1,5.

En pratique, des résultats très satisfaisants, en termes de mélange, ont pu être obtenus avec un rapport LT1/L402 supérieur ou égal à 2.

Grâce au fait que la longueur LT1 est strictement supérieure à la longueur L402, le trajet T1 de mélange du produit de revêtement peut être suffisamment long pour obtenir un mélange efficace des deux composants du produit de revêtement, au sein du mélangeur statique formé par le corps principal 402 de la cartouche 40, sans créer une sur-longueur de la cartouche 40 ni du module d'injection 30.

Ainsi, le module d'injection 30 conserve une longueur axiale conforme aux habitudes du métier. Il peut notamment avoir une longueur axiale égale, ou approximativement égale, à celle des modules d'injection de produit de revêtement mono-composant. Ainsi, le pulvérisateur 1 n'est pas plus encombrant qu'un pulvérisateur mono-composant et sa trajectoire vis-à-vis d'une carrosserie de véhicule automobile au sein d'une cabine de revêtement peut être déterminée de la même façon que celle d'un pulvérisateur de produit mono-composant.

L'ensemble du trajet de mélange T1 est incliné par rapport à l'axe longitudinal X40, donc non parallèle à cet axe, du fait du caractère hélicoïdal de ce trajet.

Le trajet de mélange T1 est défini par un conduit C1 qui est formé à l'intérieur du corps principal 402 et dans lequel sont disposées des chicanes 410 dont la fonction est de mélanger intimement les composants provenant respectivement des vannes 12 et 14.

Avantageusement, les chicanes 410 sont en forme d'hélice ou de pale.

En variante, d'autres formes de chicanes peuvent être choisies, notamment celles divulguées dans les documents mentionnés ci-dessus.

Les chicanes 410 sont monoblocs avec le corps principal 402, ce qui a pour effet que les composants du produit de revêtement en cours de mélange ne risquent pas de s'écouler entre les chicanes et une enveloppe du conduit C1. Ceci garantit un mélange efficace des composants du produit de revêtement tout le long du trajet d'écoulement T1. En particulier, grâce au caractère monobloc des chicanes 410 et du corps 402, il n'existe pas d'interstice entre les chicanes et le corps, à travers lesquels pourraient s'écouler une partie d'un ou plusieurs des composants du produit de revêtement multi-composant. Les risques d'inhomogénéité du produit de revêtement multi-composant en sortie de la cartouche 40, donc en sortie du module d'injection 30, sont donc éliminés. Il en va de même pour les risques de rinçage incomplet, qui pourrait se produire si un composant du produit de revêtement multicomposant venait à se coincer entre les chicanes 410 et le conduit C1 défini par le corps principal 402.

Sur les inserts B) de la figure 3 et C) et D) de la figure 4, l'enveloppe du conduit C1 a été particulièrement retirée, afin de faciliter la visualisation des chicanes 410.

En pratique, ces chicanes ne sont pas visibles puisqu'elles sont noyées dans la masse du corps principal 402, ce qui est possible grâce à la réalisation par fabrication additive du corps principal 402 de la cartouche 40.

Un trajet T2 d'écoulement du produit de nettoyage est prévu dans la cartouche 40. Ce trajet d'écoulement T2 est également de forme hélicoïdale.

Avantageusement, les deux hélices des trajets T1 et T2 sont imbriquées autour de l'axe longitudinal X40, au sein du corps de mélange 402, ce qui confère une bonne compacité axiale et radiale au corps 402.

Le trajet T2 est formé par un conduit C2 de forme hélicoïdale dont le volume intérieur est dépourvu de chicane ou de tout relief pouvant freiner l'écoulement du liquide de nettoyage.

Du côté de son embouchure C2A, le conduit C2 s'étend dans la partie en saillie 106, ce qui permet à cette embouchure d'être disposée en regard du débouché de la ligne 16 d'alimentation en produit de nettoyage, alors que l'embouchure C1A du conduit C1, qui est définie au centre de l'embout 408, est disposée en regard de la chambre de mélange 22.

Le débouché C1B du conduit C1 est aligné sur l'axe longitudinal X40. En configuration montée de la cartouche 40 dans le module d'injection 30, les axes X30 et X40 étant confondus, le débouché C1B du conduit C1 est aligné sur l'embouchure 42A de l'injecteur 42.

Le débouché C2B du conduit C2 est décalé radialement par rapport à l'axe longitudinal X40, comme visible sur l'insert E) de la figure 2. En outre, le débouché C2B du conduit C2 est disposé de façon à alimenter une ou plusieurs rainures longitudinales 422 ménagées sur la surface périphérique externe de l'injecteur 42, ce qui permet d'alimenter le diffuseur 44 en produit de nettoyage.

L'invention est décrite ci-dessus et représentée sur les figures dans le cas où le produit multi-composant est un produit bi-composant. Elle est toutefois applicable avec des produits comportant plus de deux composants, auquel cas le nombre de lignes d'alimentation et de vannes du pulvérisateur 1 est adapté.

Les caractéristiques techniques des modes de réalisation et variantes mentionnées ci-dessus peuvent être combinées entre elles, selon toutes combinaisons techniquement admissibles.

## Revendications

1. Cartouche (40) pour module d'injection (30) de produit multi-composant de pulvérisateur de produit de revêtement (1), cette cartouche formant un mélangeur statique et définissant, au sein d'un corps de mélange rigide (402), un trajet de mélange (T1) de produit multi-composant, équipé de chicanes de mélange (410) de fluides pour l'alimentation d'un injecteur (42) du module d'injection (30) de produit multi-composant, dans laquelle les chicanes (410) et le corps de mélange (402) sont monoblocs et le trajet de mélange (T1) de produit multi-composant est de forme hélicoïdale, **caractérisée en ce que**
- un trajet d'écoulement (T2) de liquide de nettoyage, de forme hélicoïdale, est défini dans le corps de mélange (402) et
- l'hélice du trajet de mélange (T1) de produit multi-composant et l'hélice du trajet de d'écoulement (T2) de liquide de nettoyage sont imbriquées, au sein du corps de mélange (402).

2. Cartouche selon la revendication 1, réalisée en matériau synthétique et par fabrication additive.

3. Cartouche selon l'une des revendications précédentes, dans laquelle une longueur développée (LT1) du trajet de mélange (T1) est strictement supérieure à une longueur (L402) de du corps de mélange (402), mesurée parallèlement à un axe longitudinal (X40) de la cartouche (40).

4. Module d'injection (30) de produit multi-composant pour pulvérisateur de produit de revêtement, ce module d'injection comprenant un injecteur (42) et un mélangeur statique formé par une cartouche (40) selon l'une des revendications précédentes.

5. Module d'injection selon la revendication précédente, dans lequel l'injecteur (42) et la cartouche (40) sont montés dans une douille d'alignement (34).

6. Pulvérisateur de produit de revêtement bi-composant (1) comprenant une première ligne d'alimentation (12) en un premier composant liquide, une deuxième d'alimentation (14) en un deuxième composant liquide, un organe de projection (6) et un module d'injection de produit multi-composant (30) dans l'organe de projection, **caractérisé en ce que** le module d'injection de produit multi-composant (30) est selon l'une des revendications 4 et 5.
